# EUROPÄISCHE PATENTSCHRIFT

(11) **EP 1 116 877 B1**
(45) Veröffentlichungstag und Bekanntmachung des Hinweises auf die Patenterteilung: **18.08.2004**
(21) Anmeldenummer: 01100494.2
(22) Anmeldetag: 09.01.2001
(51) Int. Cl.: F02M 55/00, F02M 59/44

(54) **Kraftstoffsystem einer Brennkraftmaschine**
Fuel system for an internal combustion engine
Système d'alimentation en combustible pour un moteur à combustion interne

(30) Priorität: 12.01.2000 DE 10000876
(43) Veröffentlichungstag der Anmeldung: 18.07.2001
(73) Patentinhaber: DEUTZ Aktiengesellschaft, 51063 Köln (DE)
(72) Erfinder: Lemme, Werner, 51503 Rösrath (DE); Sieverding, Hartmut, 51145 Köln (DE)

(56) Entgegenhaltungen:
- EP-A- 0 167 741
- EP-A- 0 509 804
- DE-C- 762 581
- DE-C- 768 143
- GB-A- 443 691

## Beschreibung

Die Erfindung betrifft ein Kraftstoffsystem einer Brennkraftmaschine mit Einzeleinspritzpumpen, die einzelnen Zylindern zugeordnet im Kurbelgehäuse und/oder Anbauteilen angeordnet sind und die je einen ersten und zweiten Kraftstoffleitungsanschluss aufweisen, die über Kraftstoffzuführungen in dem Pumpenzylinder diametral gegenüberliegend in den Pumpenhochdruckraum münden und die über eine von den Kraftstoffzuführungen unabhängige Leitungsverbindung direkt miteinander in Strömungsverbindung stehen, wobei je Einzeleinspritzpumpe zumindest ein Kraftstoffleitungsanschluss über eine die Einzeleinspritzpumpen einer Zylinderreihe verbindende Kraftstoffleitung verbunden ist.

Ein derartiges Kraftstoffsystem wird bei der DEUTZ Motorenbaureihe 1011F (Prospekt 0031 1391 von 3/95) verbaut. Dabei erfordern die stetig höher werdenden Kraftstoffförderdrücke dieser Einzeleinspritzpumpen Maßnahmen zur fortdauernden Gewährleistung der Betriebssicherheit solcher Einzeleinspritzpumpen und des Kraftstoffsystems insgesamt. So ist es erforderlich, die Kraftstoffzuführung in dem Pumpenzylinder von genau gegenüberliegenden Seiten quer zur Bewegungsrichtung des Pumpenplungers in den Pumpenhochdruckraum einmünden zu lassen. Dadurch wird eine gleichmäßige Belastung insbesondere des Pumpenplungers, beispielsweise bei dem Absteuervorgang, erreicht. Weiterhin wird über die zwei in den Pumpenhochdruckraum einmündenden Kraftstoffzuführungen durch entsprechende Verschaltung eine kontinuierliche Durchströmung beim Betrieb der Brennkraftmaschine erreicht, so dass eine unerwünschte Aufheizung des Kraftstoffs, die beim Betrieb der Brennkraftmaschine auftritt, vermieden wird.

Weitere Kraftstoffsysteme sind aus der DE 762 581 C und der EP-A 05 09 804 bekannt.

Der Erfindung liegt die Aufgabe zugrunde, ein derartiges Kraftstoffsystem zu verbessern.

Diese Aufgabe wird dadurch gelöst, dass der zweite Kraftstoffleitungsanschluss über eine weitere Leitungsverbindung mit einem dritten Kraftstoffleitungsanschluss verbunden ist und dass der erste Kraftstoffleitungsanschluss der einzelnen Einzeleinspritzpumpen über eine erste Kraftstoffleitung und der dritte Kraftstoffleitungsanschluss über eine zweite Kraftstoffleitung miteinander verbunden sind. Dabei wird über die erste Kraftstoffleitung von dem Kraftstoffvorratsbehälter Kraftstoff zu den Einzeleinspritzpumpen geführt, während über die zweite Kraftstoffleitung (überschüssiger und abgesteuerter) Kraftstoff abgeführt wird. Durch diese Trennung von Zufuhr und Abfuhr wird erreicht, dass insbesondere keine durch die Absteuerung von den Einzeleinspritzpumpen verursachte Aufheizung des den weiteren Einzeleinspritzpumpen zugeleiteten Kraftstoffs erfolgt. Durch diese Ausbildung ist mit geringem Aufwand eine wesentlich verbesserte Möglichkeit des Anschlusses und der Verlegung der Kraftstoffleitungen gegeben. Hierbei ist in alternativen Weiterbildungen vorgesehen, den ersten und den dritten Kraftstoffleitungsanschluss nebeneinanderliegend an der Einzeleinspritzpumpe oder aber koaxial zueinander am ersten Kraftstoffleitungsanschluss anzuordnen. Dadurch wird erreicht, dass die Kraftstoffleitungsanschlüsse an einem Seitenbereich der Einzeleinspritzpumpe angeordnet sind und die Einzeleinspritzpumpe auf der gegenüberliegenden Seite im Bereich des zweiten Kraftstoffleitungsanschlusses nicht zugänglich sein muss. Dies ist auch im Hinblick auf eine "aufgeräumte" Ausgestaltung der Brennkraftmaschine vorteilhaft.

In Weiterbildung der Erfindung sind die ersten und die dritten Kraftstoffleitungsanschlüsse der einzelnen Einspritzpumpen entweder in Reihe geschaltet oder unabhängig über jeweils eine zugeordnete Kraftstoffleitung miteinander verbunden. Dadurch, dass die einzelnen Kraftstoffleitungsanschlüsse jeweils dicht nebeneinander bzw. koaxial zueinander angeordnet sind, können die Kraftstoffleitungen leichter montiert und gegebenenfalls als komplette Baueinheit gefertigt werden.

Weitere vorteilhafte Ausgestaltungen der Erfindung sind den Zeichnungsbeschreibungen zu entnehmen, in denen in den Figuren dargestellte Ausführungsbeispiele der Erfindung näher beschrieben sind.

Es zeigen:
- Fig. 1:: in einer Teilansicht eine in das Kurbelgehäuse einer selbstzündenden Brennkraftmaschine eingebaute Einzeleinspritzpumpe mit koaxial angeordnetem ersten und dritten Kraftstoffleitungsanschluss,
- Fig. 2:: einen schematischen Schnitt durch eine Einzeleinspritzpumpe nach Fig. 1,
- Fig. 2a:: einen Querschnitt 2-2 durch die Hohlschraube ,
- Fig. 2b:: das Kraftstoffleitungsschema für Fig. 1 bzw. 2,
- Fig. 3:: einen Schnitt durch die Einzeleinspritzpumpe mit nebeneinanderlegenden ersten und dritten Kraftstoffleitungsanschlüssen und
- Fig. 3a:: das Kraftstoffleitungsschema gemäß Fig. 3.

In Fig. 1 ist das teilweise dargestellte Kurbelgehäuse 1 einer mehrzylindrigen selbstzündenden Brennkraftmaschine dargestellt, wobei in entsprechend der Zylinderzahl der Brennkraftmaschine vorhandene Ausnehmungen des Kurbelgehäuses 1 Einzeleinspritzpumpen 2 eingesetzt sind, die im wesentlichen nur mit dem Hochdruckleitungsanschluss und den Kraftstoffleitungsanschlüssen 7a, 7b, 7c aus dem Kurbelgehäuse 1 hinausragen. Die Pumpenplunger dieser Einzeleinspritzpumpen 2 werden von einer nicht dargestellten Nockenwelle angetrieben, die in eine Ausnehmung 3 des Kurbelgehäuses 1 eingesetzt ist. Die Hochdruckleitungsanschlüsse sind über kurze Einspritzleitungen 4 mit Einspritzventilen 5 verbunden, die in einem durchgehenden Zylinderkopf 6 wiederum zugeordnet zu den einzelnen Zylindern der Brennkraftmaschine angeordnet sind.

Jede Einzeleinspritzpumpe 2 weist koaxial zueinander angeordnete erste und dritte Kraftstoffleitungsanschlüsse 7a, 7c sowie diametral gegenüberliegend einen zweiten Kraftstoffleitungsanschluss 7b (Fig. 2) auf. Der zweite Kraftstoffleitungsanschluss 7b ist mit einem Deckel verschlossen, während der erste und der dritte Kraftstoffleitungsanschluss 7a, 7c jeweils unabhängig voneinander über Anschlussstücke 8a, 8b und eine gemeinsame Hohlschraube 9 mit je einer (in Fig. 1 teilweise dargestellten) Kraftstoffleitung 11a, 11b verbunden ist.

In Fig. 2 ist ein in Fig. 1 dargestellter koaxiale Kraftstoffleitungsanschluss 7a, 7c detailliert dargestellt (der oberste nach Fig. 2b). Die Anschlussstücke 8a, 8b sind über eine Hohlschraube 9 unter Einfügung von Dichtringen 10a, 10b, 10c mit der Einzeleinspritzpumpe 2 bzw. deren Gehäuse verschraubt. Das Anschlussstück 8a weist einen Rohrabschnitt 12a auf, auf den die Kraftstoffleitung 11a (Fig. 2b) aufgeschoben und gesichert ist. Das Anschlussstück 7c weist entsprechend zwei Rohrabschnitte 12b auf, an denen die Kraftstoffleitungsabschnitte 11b befestigt sind. Der Kraftstoff wird aus einem Kraftstofftank von einer Vorförderpumpe über die Kraftstoffleitung 11a, den Rohrabschnitt 12a, und das Anschlussstück 8a in die zentrale Längsbohrung 13 der Hohlschraube 9 geleitet und gelangt von dort über eine Kraftstoffzuführung 14a in den Pumpenhochdruckraum 15 der Einzeleinspritzpumpe 2. Von diesem Pumpenhochdruckraum 15 wird der Kraftstoff gesteuert von dem Pumpenplunger über die Einspritzleitung 4 und das Einspritzventil 5 in den Brennraum der Brennkraftmaschine gefördert. Gleichzeitig ist die zentrale Längsbohrung 13 über eine Leitungsverbindung 16a, 16b in dem Pumpengehäuse beziehungsweise dem Pumpenzylinder mit dem diametral gegenüber dem ersten und dritten Kraftstoffleitungsanschluss 7a, 7c angeordneten zweiten Kraftstoffleitungsanschluss 7b verbunden. Dieser zweite Kraftstoffleitungsanschluss 7b ist weiterhin über eine Kraftstoffzuführung 14b mit dem Pumpenhochdruckraum 15 und über Leitungsverbindungen 16c, 16d mit einer Längsnut 17 (s. auch Fig. 2a) an der Hohlschraube 9 verbunden. Über diese Längsnut 17 gelangt der Kraftstoff in das Anschlussstück 8b und weiter in die Kraftstoffleitung 11b und wird über diese letztendlich wieder zurück in den Kraftstofftank geführt.

In dem Ausführungsbeispiel nach Fig. 3 ist die Einzeleinspritzpumpe 2 mit nebeneinanderliegenden ersten und dritten Kraftstoffleitungsanschlüssen 7a, 7c dargestellt. Diese ersten und dritten Kraftstoffleitungsanschlüsse 7a, 7c sind über entsprechende Hohlschrauben 9 mit den nebeneinanderliegenden Anschlussstücken 8a, 8b verschraubt, an denen wiederum die Kraftstoffleitungen 11a, 11b (Fig. 3a) befestigt sind. Der erste Kraftstoffleitungsanschluss 7a ist über die Kraftstoffzuführung 14a mit dem Pumpenhochdruckraum 15 und von diesem über die Kraftstoffzuführung 14b mit dem zweiten Kraftstoffleitungsanschluss 7b verbunden. Gleichzeitig sind auch hier Leitungsverbindungen 16a, 16b vorhanden, die den ersten Kraftstoffleitungsanschluss 7a unabhängig von dem Pumpenhochdruckraum 15 mit dem zweiten Kraftstoffleitungsanschluss 7b verbinden. Von dem zweiten Kraftstoffleitungsanschluss 7b führt eine Leitungsverbindung 16c direkt zu dem Kraftstoffleitungsanschluss 7c, der - wie gesagt - mit der Kraftstoffleitung 11 b verbunden ist.

## Patentansprüche

1. Kraftstoffsystem einer Brennkraftmaschine mit Einzeleinspritzpumpen (2), die einzelnen Zylindern zugeordnet im Kurbelgehäuse (1) und/oder Anbauteilen angeordnet sind und die je einen ersten und zweiten Kraftstoffleitungsanschluss (7a, 7b) aufweisen, die über Kraftstoffzuführungen (14a, 14b) in dem Pumpenzylinder diametral gegenüberliegend in den Pumpenhochdruckraum (15) münden und die über eine von den Kraftstoffzuführungen (14a, 14b) unabhängige Leitungsverbindung (16a, 16b) direkt miteinander in Strömungsverbindung stehen, wobei je Einzeleinspritzpumpe (2) zumindest ein Kraftstoffleitungsanschluss über eine die Einzeleinspritzpumpen einer Zylinderreihe verbindende Kraftstoffleitung verbunden ist,
**dadurch gekennzeichnet, dass** der zweite Kraftstoffleitungsanschluss (7b) verschlossen ist und über eine weitere Leitungsverbindung (16c, 16d) mit einem dritten Kraftstoffleitungsanschluss (7c) verbunden ist, und dass der jeweils erste Kraftstoffleitungsanschluss (7a) der einzelnen Einzeleinspritzpumpen (2) über eine erste Kraftstoffleitung (11a) und der jeweils dritte Kraftstoffleitungsanschluss (7c) der einzelnen Einspritzpumpen (2) über eine zweite Kraftstoffleitung (11b) miteinander verbunden sind.

2. Kraftstoffsystem nach Anspruch 1,
**dadurch gekennzeichnet, dass** der erste und der dritte Kraftstoffleitungsanschluss (7a, 7c) nebeneinanderliegend an der Einzeleinspritzpumpe (2) angeordnet sind.

3. Kraftstoffsystem nach Anspruch 1,
**dadurch gekennzeichnet, dass** der dritte Kraftstoffleitungsanschluss (7c) koaxial zu dem ersten Kraftstoffleitungsanschluss (7a) angeordnet ist.

4. Kraftstoffsystem nach einem der vorherigen Ansprüche,
**dadurch gekennzeichnet, dass** die ersten und dritten Kraftstoffleitungsanschlüsse (7a, 7c) der einzelnen Einzeleinspritzpumpen (2) über jeweils eine zugeordnete Kraftstoffleitung (14a, 14b) unabhängig voneinander verbunden sind.

## Claims

1. Fuel system of an internal combustion engine having individual injection pumps (2) which are arranged in the crankcase (1) and/or attachment parts in a manner assigned to individual cylinders and which each have a first and second fuel-line connection (7a, 7b) which open into the highpressure pump chamber (15) diametrically opposite one another via fuel feed lines (14a, 14b) in the pump cylinder and which have a direct flow connection to one another via a line connection (16a, 16b) which is independent of the fuel feed lines (14a, 14b), at least one fuel-line connection per individual injection pump (2) being connected via a fuel line which connects the individual injection pumps of a bank of cylinders, **characterized in that** the second fuel-line connection (7b) is closed and is connected to a third fuel-line connection (7c) via a further line connection (16c, 16d), and **in that** the respective first fuel-line connections (7a) of the individual injection pumps (2) are connected to one another via a first fuel line (11a) and the respective third fuel-line connections (7c) of the individual injection pumps (2) are connected to one another via a second fuel line (11b).

2. Fuel system according to Claim 1, **characterized in that** the first and the third fuel-line connections (7a, 7c) are arranged next to one another on the individual injection pump (2).

3. Fuel system according to Claim 1, **characterized in that** the third fuel-line connection (7c) is arranged coaxially with respect to the first fuel-line connection (7a).

4. Fuel system according to one of the preceding claims, **characterized in that** the first and third fuel-line connections (7a, 7c) of the individual injection pumps (2) are connected independently of one another via in each case an assigned fuel line (14a, 14b).

## Revendications

1. Système de carburant d'un moteur à combustion interne comprenant des pompes d'injection individuelles (2) qui sont associées aux cylindres individuels dans le carter de vilebrequin (1) et/ou des pièces rapportées et qui présentent à chaque fois un premier et un deuxième raccord pour conduite de carburant (7a, 7b), lesquelles débouchent par le biais d'arrivées de carburant (14a, 14b) dans les cylindres de pompe à des points diamétralement opposés dans la chambre de haute pression de la pompe (15) et qui sont en liaison d'écoulement directe entre elles par le biais d'une conduite de liaison (16a, 16b) indépendante des arrivées de carburant (14a, 14b), chaque pompe d'injection individuelle (2) étant reliée à au moins un raccord pour conduite de carburant par le biais d'une conduite de carburant qui relie les pompes d'injection individuelles d'une rangée de cylindres, **caractérisé en ce que** le deuxième raccord pour conduite de carburant (7b) est fermé et relié à un troisième raccort pour conduite de carburant (7c) par le biais d'une conduite de liaison supplémentaire (16c, 16d) et que les premiers raccords pour conduite de carburant (7a) respectifs de chacune des pompes d'injection individuelles (2) sont reliés entre eux par le biais d'une première conduite de carburant (11a) et les troisièmes raccords pour conduite de carburant (7c) respectifs de chacune des pompes d'injection individuelles (2) sont reliés entre eux par le biais d'une deuxième conduite de carburant (11b).

2. Système de carburant selon la revendication 1, **caractérisé en ce que** le premier et le troisième raccord pour conduite de carburant (7a, 7c) sont disposés l'un à côté de l'autre sur la pompe d'injection individuelle (2).

3. Système de carburant selon la revendication 1, **caractérisé en ce que** le troisième raccord pour conduite de carburant (7c) est disposé de manière coaxiale par rapport au premier raccord pour conduite de carburant (7a).

4. Système de carburant selon l'une des revendications précédentes, **caractérisé en ce que** le premier et le troisième raccord pour conduite de carburant (7a, 7c) de chacune des pompes d'injection individuelles (2) sont reliés indépendamment l'un de l'autre à chaque fois par le biais d'une conduite de carburant (14a, 14b) associée.
